# EUROPÄISCHE PATENTSCHRIFT

(11) **EP 0 199 184 B1**
(45) Veröffentlichungstag und Bekanntmachung des Hinweises auf die Patenterteilung: **07.12.1988**
(21) Anmeldenummer: 86104845.2
(22) Anmeldetag: 09.04.1986
(51) Int. Cl.: E05D 1/02

(54) **Ein auf den Rand einer Öffnung aufsteckbarer Einfassrahmen aus Kunststoff**
Plastic framing which can be slipped on the border of an aperture
Encadrement en matière plastique pouvant être engagé par-dessus le bord d'une ouverture

(30) Priorität: 18.04.1985 DE 3514026
(43) Veröffentlichungstag der Anmeldung: 29.10.1986
(73) Patentinhaber: MAN Nutzfahrzeuge Aktiengesellschaft, 80976 München (DE)
(72) Erfinder: Schmidt, Werner, D-8000 München 50 (DE); Watzek, Gerhard, D-8000 München 45 (DE)

(56) Entgegenhaltungen:
- DE-A- 1 459 023
- DE-A- 3 009 584
- DE-B- 1 559 954
- FR-A- 2 503 230

## Beschreibung

Die Erfindung bezieht sich auf einen auf den Rand einer Öffnung aufsteckbaren Einfassrahmen aus Kunststoff mit einem daran angebrachten Scharnier.

Die Umrahmung von Öffnungen bei Schränken oder Ablagefächern oder anderweitigen Lukenöffnungen in Fahrzeugen werden im allgemeinen mit Blech oder Kunststoff eingefasst, insbesondere wenn die Öffnung scharfkantig ist.

Einfassrahmen dieser Art aus Kunststoff werden im Querschnitt U-förmig ausgebildet derart, dass sie auf den Rand der Öffnung aufgesteckt werden können. Bei der Verwendung einer Klappe zum Schliessen der Öffnung wird am Einfassrahmen ein Scharnier angebracht, das je nach Ausführung angeschraubt, genietet oder angeschweisst ist.

Der Erfindung liegt die Aufgabe zugrunde, einen Rahmen der eingangs genannten Art zu entwikkeln, der einfacher herstellbar und montierbar ist.

Die Aufgabe wird erfindungsgemäss durch die im kennzeichnenden Teil des Anspruchs 1 angegebenen Merkmale gelöst.

Diese Kombination Einfassrahmen-Scharnier hat den Vorteil, dass sie durch die Integrierung des Scharniers im Einfassrahmen als ein Bauteil in wenigen Arbeitsgängen herstellbar und leicht und sehr rasch montierbar ist.

Es besteht dabei keine Korrosionsgefahr, weil keine Metallteile verwendet werden müssen. Dadurch, dass keinezusätzlichen Befestigungsmittel vorgesehen werden müssen, kann der erfindungsgemässe Einfassrahmen stilistisch gut an die Vorrichtung, an der es angebracht wird, angepasst werden und ein gutes Aussehen bieten. Zwischenräume, wie bei Einzelscharnieren entstehen nicht, somit sind im Filmscharnierbereich Dichtungs-und Zugprobleme nicht vorhanden.

Das Scharnier besteht in einer seitlichen Erweiterung im entsprechenden Bereich des Einfassrahmens, in der entlang einer Linie parallel zum Einfassrahmen ein stark verdünnter Filmstreifen vorgesehen ist, der beim Öffnen und Schliessen der mit dem Scharnier verbundenen Klappe bzw. Tür einer Wechselbiegungsbewegung ausgesetzt wird. Es hat sich herausgestellt, dass Polypropylen derartigen Belastungen langzeitig standhält.

Der erfindungsgemässe Einfassrahmen kann mit dem integrierten Scharnier fertigungstechnisch einfach im Extrusionsverfahren hergestellt werden.

In der Zeichnung ist ein Ausführungsbeispiel gemäss der Erfindung schematisch dargestellt.
Fig. 1 zeigt einen Gesamtaufbau und
Fig. 2 einen Querschnitt aus Fig. 1.

In Fig. 1 ist ein Einfassrahmen 10 für beispielsweise ein Handschuhfach eines Fahrzeugs dargestellt. Der Einfassrahmen 10 bildet mit einem integrierten Scharnier 11 von der Trennfuge 12 ausgehend, die Handschuhfachöffnung 13 umgebend und an der Trennfuge 12 endendes Ziehteil, das am Rahmen der Karosserie aufgesteckt wird.

Wie Fig. 2 zeigt, besteht das Scharnier 11 aus einer seitlichen Verlängerung 17, eines Schenkels 14 des im Querschnitt U-förmigen Einfassrahmens 10. Zur Bildung der Knickstelle 15 ist die seitliche Verlängerung 17 entlang einer Linie 16 (Fig. 1), die parallel zum Einfassrahmen 10 verläuft, zu einem dünnen Film abgedünnt. Das auf diese Weise gebildete, vom Einfassrahmen 10 entfernte Verlängerungsteil wird mit einem nicht dargestellten Deckel verbunden. Dazu können Bohrungen 18 für Schrauben vorgesehen werden, wenn nicht eine andere Verbindungsmethode gewählt wird.

Die Formgebung des Einfassrahmens 10 und die das Scharnier bildenden Verlängerungen 17 richten sich nach dem Gegenstand, an der es anzubringen ist und nach dem gewünschten Aussehen.

## Patentansprüche

1. Ein auf den Rand einer Öffnung aufsteckbarer Einfassrahmen aus Kunststoff mit einem daran angebrachten Scharnier, dadurch gekennzeichnet, dass der Einfassrahmen (10) aus Polypropylen besteht und mit dem Scharnier (11) einstückig ausgebildet ist.

2. Einfassrahmen nach Anspruch 1, dadurch gekennzeichnet, dass das Scharnier ein Filmscharnier (11) ist, das durch eine seitliche Erweiterung im entsprechenden Bereich des Einfassrahmens (10) gebildet wird.

3. Einfassrahmen nach Anspruch 1 oder 2, dadurch gekennzeichnet, dass der Einfassrahmen (10) mit dem Scharnier (11) im Extrusionsverfahren hergestellt ist.

## Claims

1. A bordering frame of plastics material which can be placed on the edge of an opening and which has a hinge attached thereto, characterized in that the bordering frame (10) consists of polypropylene and is formed integrally with the hinge (11

2. A bordering frame according to Claim 1, characterized in that the hinge is a filme hinge (11), which is formed by a lateral enlargement in the corresponding region of the bordering frame (10).

3. A bordering frame according to Claim 1 or 2, characterized in that the bordering frame (10) is produced with the hinge (11) in the extrusion process.

## Revendications

1. Un encadrement en matière plastique pouvant être engagé par dessus le bord d'une ouverture avec une charnière fixée à celui-ci, caractérisé en ce que l'encadrement (10) est en polypropylène et est constitué d'une seule pièce avec la charnière.

2. Encadrement selon la revendication 1, caractérisé en ce que la charnière est une charnière en forme de film (11) qui est constituée par un élargissement latéral dans la zone correspondante de l'encadrement (10).

3. Encadrement selon la revendication 1 ou 2 caractérisé en ce que l'encadrement (10) est réalisé avec la charnière (11) au moyen d'un procédé d'extrusion.
